# EUROPÄISCHE PATENTSCHRIFT

(11) **EP 0 199 143 B1**
(45) Veröffentlichungstag und Bekanntmachung des Hinweises auf die Patenterteilung: **14.06.1989**
(21) Anmeldenummer: 86104327.1
(22) Anmeldetag: 27.03.1986
(51) Int. Cl.: B67D 5/02, B05B 11/00, F04B 9/14

(54) **Schubkolbenpumpe zur Ausgabe von fliessfähigen Medien**
Push plunger pump for dispensing fluid media
Pompe à piston coulissant pour délivrer des substances fluides

(30) Priorität: 24.04.1985 DE 3514719
(43) Veröffentlichungstag der Anmeldung: 29.10.1986
(73) Patentinhaber: Ing. Erich Pfeiffer GmbH & Co. KG, 78315 Radolfzell (DE)
(72) Erfinder: Fuchs, Karl-Heinz, D-7760 Radolfzell (DE)
(74) Vertreter: Patentanwälte Ruff, Beier, Schöndorf und Mütschele

(56) Entgegenhaltungen:
- EP-A- 0 073 918
- FR-A- 1 544 683
- FR-A- 2 532 010
- GB-A- 1 266 229

## Beschreibung

Die Erfindung betrifft eine handbetätigte Schubkolbenpumpe zur Ausgabe von fließfähigen Medien mit einer in einem Zylinder gegen eine Rückstellfeder verschiebbaren Kolbeneinheit, deren etwa in der Pumpenachse liegender Pumpkolben mit dem Zylinder eine Pumpenkammer begrenzt, in der die Rückstellfeder liegt.

Durch die FR-A 1 544 683 ist eine Schubkolbenpumpe dieser Art bekanntgeworden, bei welcher die Rückstellfeder in Form einer metallischen Schraubendruckfeder durch einen gesonderten und gesondert zu montierenden Bauteil gebildet ist. Dadurch kann sich eine Federcharakteristik ergeben, die nicht in jedem Falle bzw. für jedes Medium erwünscht ist.

Außerdem ist eine solche Ausbildung ggf. dort zu aufwendig, wo Bedarf nach äußerst einfachen Schubkolbenpumpen besteht.

Durch die EP-A1 03 073 918 ist eine Schubkolbenpumpe mit außerhalb der Pumpenkammer liegenden, stabförmigen Biegefedern bekanntgeworden, die an einem Deckel vorgesehen sind, welcher mit dem Pumpkolben zusammengesteckt werden muß. Auch in diesem Fall ergibt sich eine relativ aufwendige Ausbildung, wobei für die Rückstellfeder verhältnismäßig viel Raum beansprucht wird.

Der Erfindung liegt die Aufgabe zu Grunde, eine Schubkolbenpumpe der genannten Art zu schaffen, die einen besonders einfachen Aufbau und eine unkomplizierte Montage der Rückstellfeder trotz leichtgängiger Arbeit dieser Rückstellfeder gewährleistet.

Diese Aufgabe wird bei einer Schubkolbenpumpe der eingangs beschriebenen Art erfindungsgemäß dadurch gelöst, daß die Rückstellfeder durch mindestens eine stabförmige Biegefeder gebildet ist und einen Bauteil mit der Kolbeneinheit bildet. Dadurch kann eine für viele Anwendungsfälle besonders vorteilhafte Federcharakteristik erzielt werden. Außerdem ergibt sich trotz raumsparender Anordnung eine sehr einfach herzustellende und zu montierende Ausbildung der Schubkolbenpumpe bzw. insbesondere der Rückstellfeder. Die vollständig innerhalb der Hüllfläche des Zylinders bzw. der Kolbenlaufbahn liegende Biegefeder arbeitet aufgrund der erfindungsgemäßen Ausbildung innerhalb des zu pumpenden Mediums, welches auf die Federverformungen einer Biegefeder anders wirkt als auf diejenigen einer Schraubendruckfeder. Ist die Biegefeder innerhalb der Pumpenkammer gleitbar abgestützt, so ergibt sich außerdem der Vorteil einer guten Schmierung der aneinander gleitenden Flächen durch das zu pumpende Medium selbst.

Nach einem weiteren Merkmal ist die Biegefeder an einer zur Pumpenachse schrägen Gleitfläche geführt, die insbesondere unmittelbar im Anschluß an die Kolbenlaufbahn des Zylinders vorgesehen und durch einen über eine Ringschulter an die Kolbenlaufbahn anschließenden Innenkonus gebildet ist, so daß die Biegefeder selbst nach Art eines Verdrängungskörpers bei der Pumparbeit mitwirken kann. Durch die schrägen Gleitflächen wird eine vorteilhafte, mit zunehmender Federverformung radial nach innen gerichtete Auslenkung der Biegefeder erreicht, und außerdem kann durch Wahl der Winkellage der Gleitfläche der Kraftvektor der Rückstellkraft bei gleicher Ausbildung der Biegefeder bestimmt werden.

In weiterer Ausgestaltung weist die Biegefeder mehrere um die Pumpenachse verteilte, frei vorstehende Federarme auf, die vorzugsweise in entspanntem Zustand und/oder in vorgespannter Ausgangslage in Richtung zu ihren freien Enden divergieren, wobei die Biegefedern insbesondere in entspanntem Zustand und/oder in Ausgangslage der Kolbeneinheit annähernd geradlinig sind und spitzwinklig divergieren. Dadurch ergibt sich eine Art mehrfingriger Federkörper, der sehr einfach herzustellen und in jeder Drehlage gegenüber dem Zylinder gleichwirkend ist.

Eine besonders vorteilhafte Weiterbildung besteht darin, daß benachbart zur Auslenkungsseite der Biegefenster für diese ein Gegenglied vorgesehen ist, das benachbart zu dem an der Kolbeneinheit angeordneten Ende der Biegefeder liegt und vorzugsweise durch einen gemeinsamen Mittelstempel für alle Biegefedern gebildet ist. Dadurch kann eine zu große Auslenkung der Biegefeder, beispielsweise bis zum Bruch, auf einfache Weise vermieden werden, und außerdem ist es auch möglich, hierdurch die Federcharakteristik zu beeinflussen.

Die Herstellung der Schubkolbenpumpe kann noch weiter dadurch vereinfacht werden, daß die Biegefeder einen einteiligen Bauteil mit der Kolbenstange der Kolbeneinheit und deren inneres Ende bildet und aus Kunststoff besteht. Dadurch können trotz Anordnung der Rückstellfeder in der Pumpenkammer jegliche metallischen, mit dem zu pumpenden Medium in Berührung kommenden Teile vermieden werden, und die Kolbenmanschette des Pumpkolbens läßt sich aus einem anderen Werkstoff als die Biegefeder herstellen. Eine weitere vorteilhafte Ausbildung besteht darin, daß die Biegefeder wenigstens teilweise innerhalb einer hülsenförmigen Kolbenmanschette des Pumpkolbens liegt, wobei die Biegefeder mit ihrer radial äußeren Fläche an einen Auslaß-Ventilsitz für einen mit der axial gegenüber der Kolbenstange verschiebbaren, mit der Kolbenmanschette integrierten Ventilkörper anschließt. Dadurch ergeben sich auch in Längsrichtung der Kolbeneinheit sehr kompakte Abmessungen.

Nach einem anderen Vorschlag ist bei einer Schubkolbenpumpe mit einer in einem Zylinder verschiebbaren Kolbeneinheit, insbesondere der beschriebenen Art, vorgesehen, daß die Kolbenstange zwischen ihrem äußeren Ende und einer Stützfläche einen etwa vom lichten Querschnitt der Kolbenmanschette mindestens auf den Außenumfang der Stützfläche in Richtung zu dieser erweiterten und bis zur Stützfläche reichenden Aufweit-und Montage-Gleitabschnitt für die Kolbenmanschette aufweist. Der etwa in der Pumpenachse liegende, die Kolbenstange umgebende Pumpkolben der Kolbeneinheit ist z.B. durch eine hülsenförmige, axial zwischen der hinteren Stützfläche und dem vorderen Ventilsitz des Auslaß-Ventiles vorgespannte elastische Kolbenmanschette gebildet, so daß der Abstand zwischen der Stützfläche und dem Ventilsitz, beispielsweise durch einteilige Ausbildung der Kolbenstange, bereits vor der Montage der Kolbenmanschette genau festgelegt und dadurch die axial federnde Vorspannung der Kolbenmanschette nach der Montage genau bestimmt ist.

Ein weiterer Vorteil dieser Ausbildung liegt darin, daß sich die Kolbenmanschette nach einem sehr einfachen Verfahren montieren, nämlich vom äußeren Ende der Kolbenstange her aufstecken läßt, wonach die Kolbenmanschette durch Verschieben in Richtung zur Stützfläche selbsttätig an dem Aufweit-Gleitabschnitt soweit aufgeweitet wird, daß sie bei Überlaufen der Stützfläche unter federnder Verengung zurückspringt und dann verrastet an der Stützfläche anliegt. Der an das äußere verjüngte Ende und/oder der an das innere erweiterte Ende des Aufweit-Gleitabschnittes anschließende Montage-Gleitabschnitt kann dabei im wesentlichen durchgehend zylindrisch sein. Zweckmäßig ist der Aufweit-Gleitabschnitt im Abstand vom äußeren Ende der Kolbenstange bzw. etwa in der Mitte zwischen dem äußeren Ende und der Stützfläche vorgesehen, wobei er bevorzugt eine Anbschlagschulter für einen auf den äußeren Endabschnitt der Kolbenstange zu steckenden Austragkopf bildet, so daß dessen relative Axiallage genau festgelegt ist. Während des Verschiebens der Kolbenmanschette auf der Kolbenstange wird in der Endphase die Kolbenmanschette von ihrem der Stützfläche zugehörigen Ende her axial wenigstens soweit federnd gestaucht, daß sie die ihrer vorgespannten Montagelage entsprechende Vorspannung hat; es ist aber auch denkbar, die Kolbenmanschette hierbei noch weiter zu stauchen und nach Überfahren der Stützfläche unter axialer Verlängerung federnd auch in Achsrichtung zurückspringen zu lassen.

Zur weiteren Vereinfachung des Aufbaues der Schubkolbenpumpe sind die Stützfläche und der Ventilsitz der Kolbenstange durch einen einteiligen Bauteil gebildet, wobei vorzugsweise die Kolbenstange durchgehend einteilig ausgebildet ist.

Erfindungsgemäß wird des weiteren eine Schubkolbenpumpe mit einem Zylindergehäuse vorgeschlagen, das einen sein äußeres Ende verschließenden Zylinderdeckel und einen insbesondere mit diesem einteiligen vorstehenden Flanschrand mit einer Ringdichtung für die abgedichtete Befestigung an der Öffnungs-Begrenzung eines Wirkstoff-Gefässes aufweist, wobei die Ringdichtung einteilig mit dem Flanschrand zur Befestigung der Pumpe ausgebildet ist. Im Gegensatz zu einer durch einen gesonderten, beigelegten Bauteil gebildeten Ringdichtung ergibt sich dadurch bei einfacher Ausbildung und wesentlich vereinfachter Montage ein sehr sicher dichtender Eingriff der Ringdichtung, so daß diese Ausbildung insbesondere für Schubkolbenpumpen geeignet ist, die abnehmbar auf nachfüllbaren Gefässen anzuordnen sind. Weiterhin kann die Ringdichtung dadurch sehr kompakt, raumsparend und hygienisch ausgebildet werden, da sich eine wesentlich verringerte Anzahl gegenseitig aneinanderliegender Dichtflächen und damit von Dichtspalten ergibt.

Eine besonders hohe und auch nachstellbare Dichtwirkung ergibt sich, wenn die Ringdichtung über die innere Stirnseite des Flanschrandes vorsteht und eine spitzwinklig kegelstumpfförmige Dichtfläche aufweist, wobei die Dichtfläche der Ringdichtung an eine Ringschulter des Flanschrandes anschließt sowie eine gegenüber der Weite der Gefäß-Öffnung größere Weite hat.

Diese und weitere Merkmale von bevorzugten Weiterbildungen gehen auch aus der Beschreibung und den Zeichnungen hervor. Ausführungsbeispiele der Erfindung sind in den Zeichnungen dargestellt und werden im folgenden näher erläutert. In den Zeichnungen zeigen:
Fig. 1 eine erfindungsgemäße Schubkolbenpumpe in teilweise geschnittener Ansicht,
Fig. 2 die Schubkolbenpumpe gemäß Fig. 1 im Axialschnitt und in Ausgangslage,
Fig. 3 einen Schnitt nach der Linie 111-111 in Fig. 2,
Fig. 4 eine Darstellung entsprechend Fig. 2, jedoch am Ende des Pumphubes,
Fig. 5 eine weitere Ausführungsform einer Kolbeneinheit für die Schubkolbenpumpe im Axialschnitt,
Fig. 6 einen Ausschnitt einer weiteren Kolbeneinheit im Axialschnitt und
Fig. 7 eine weitere Ausführungsform eines Pumpengehäuses, teilweise im Axialschnitt.

Wie die Figuren 1 bis 4 zeigen, weist die Schubkolbenpumpe 1 ein zweiteiliges Pumpengehäuse 2 und eine in dessen Pumpenachse 4 liegende Kolbeneinheit 3 auf, die in Richtung der Pumpenachse 4 hin- und hergehend verschiebbar ist. Das Pumpengehäuse 2 besteht im wesentlichen aus zwei Bauteilen. Der eine, zum inneren Ende mehrfach abgestuft reduzierte Bauteil bildet einen Zylinder 5, während der andere Bauteil ein hülsenförmiger Zylinderdeckel 6 ist, der das äußere offene Ende des anderen Bauteiles außer an der Stirnfläche noch am Innenumfang und am Außenumfang mit jeweils hülsenförmigen, konzentrisch zueinander liegenden Ansätzen 7, 8 übergreift. In den inneren, reduzierten Endabschnitt 9 des den Zylinder 5 bildenden Bauteiles ist als Ansaugkanal ein Schlauch 10 oder dgl. zu stecken, dessen unteres Ende im Bodenbereich eines in Fig. 1 strichpunktiert angedeuteten Gefässes 11 anzuordnen ist, in dessen Gefäßhals 12 die Pumpe 1 abgedichtet befestigt wird.

Die Kolbeneinheit 3 weist eine Kolbenstange 13 auf, die aus zwei im wesentlichen hintereinander liegenden, mit ihren einander zugekehrten Enden ineinander gesteckten Stangenteilen 14, 15 zusammengesetzt ist und einen beispielsweise zentralen Auslaß-Kanal 16 begrenzt. Die den inneren Ansatz 7 des Zylinderdeckels 6 durchsetzende Kolbenstange 13 trägt innerhalb des Pumpengehäuses 2 eine in der Pumpenachse 4 liegende, hülsenförmige Kolbenmanschette 17, die auf dem inneren Teil ihrer Länge eine hülsenförmige, zu ihrem freien Ende kegelstumpfförmig erweiterte und in der Wandungsdicke abnehmende Kolbenlippe 18 und am äußeren Endabschnitt einen hülsenförmigen Kolbenhals 19 mit annähernd konstanter Wandungsdicke bildet.

Im verdickten, hülsenförmigen Übergangsbereich zwischen der Kolbenlippe 18 und dem Kolbenhals 19 bildet die Kolbenmanschette 17 durch einen an ihrem Innenumfang vorgesehenen ringförmigen Wulstvorsprung einen Ventilkörper 21 eines Auslaß-Ventiles 20, der in Schließlage gemäß Fig. 2 an einem ringförmigen Ventilsitz 22 der Kolbenstange 24 anliegt. Der nach innen stumpfwinklig kegelstumpfförmig erweiterte Ventilsitz 22 ist durch eine Ringschulter eines am inneren Ende der Kolbenstange 13 vorgesehenen, im Durchmesser erweiterten Stangenkopfes 23 gebildet, der größer als der Innendurchmesser der Kolbenmanschette 17 im Bereich des Ventilkörpers 21 ist und wenigstens teilweise innerhalb der Kolbenlippe 18 liegt. Der nach außen an den Stangenkopf 23 anschließende, im Durchmesser reduzierte Abschnitt der Kolbenstange 13 bzw. des Stangenteiles 15 ist im Außendurchmesser höchstens so groß wie der Innendurchmesser des entspannten Kolbenhalses 19 bzw. demgegenüber geringfügig kleiner.

Das äußere Ende der Kolbenmanschette 17 bzw. des Kolbenhalses 19 ist mit seiner zugehörigen Stirnfläche an einer ringschulterförmigen Stützfläche 24 der Kolbenstange 13 mit axialer Vorspannung abgestützt, derart, daß der Kolbenhals 19 bei verspannter Anlage der Kolbenmanschette 17 zwischen dem Ventilsitz 22 und der Stützfläche 24 durch Stauchung in axialer Richtung federnd vorgespannt und beispielsweise gemäß Fig. 2 geringfügig bauchig aufgeweitet ist. Die Stützfläche 24 ist im dargestellten Ausführungsbeispiel durch die innere Endfläche des äußeren Stangenteiles 14 gebildet, welches den äußeren Endabschnitt des inneren Stangenteiles 15 koaxial umgibt.

Das innere Ende des inneren Ansatzes 7 des Zylinderdeckels 6 bildet mit der Kolbenmanschette 17 zusammenwirkende Anschläge für die Festlegung der Ausgangslage der Kolbeneinheit 3. Zu diesem Zweck weist die Kolbenmanschette 17 im Bereich des Überganges zwischen der Kolbenlippe 18 und dem Kolbenhals 19, also etwa im Axialbereich des Ventilkörpers 21, am Außenumfang eine kegelstumpfförmig nach innen erweiterte Dicht- und Anschlagfläche 25 auf, welche bei Ausgangslage der Kolbeneinheit 3 unter der auf diese wirkenden Rückstellkraft an der inneren Begrenzungskante der durch den Zylinderdeckel 6 gebildeten Durchführungsöffnung 26 für die Kolbeneinheit 3 bzw. die Kolbenstange 13 anliegt und dadurch den zugehörigen Raum des Pumpengehäuses 2 nach außen abdichtend verschließt; gleichzeitig wirkt dadurch auf die Kolbenmanschette 17 eine Streckkraft, unter welcher diese zusätzliche zu ihrer Eigenfederung gegen den Ventilsitz 22 gepreßt wird.

Der Zylinder 5 bildet am Innenumfang eine mindestens über den maximalen Hub der Kolbenlippe 18 bzw. des durch diese gebildeten Pumpkolbens 28 reichende zylindrische Kolbenlaufbahn 27. Dem Pumpkolben 28 gegenüberliegend geht die Kolbenlaufbahn 27 über eine innere Ringschulter 29 in einen spitzwinklig konvergierenden Innenkonus 30 über, der durch eine Fortsetzung des den Zylinder 5 bildenden Bauteiles des Pumpengehäuses 2 gebildet ist. Am inneren Ende des Innenkonus 30 liegt im Ansaugweg der Pumpe unmittelbar benachbart zum Endabschnitt 9 ein Ansaugventil 31 in Form beispielsweise eines Kugel-Rückschlagventiles.

Der Zylinder 5 und der Innenkonus 30 begrenzen eine Pumpenkammer 32, in welcher als Rückstellfeder für die Kolbeneinheit 3 eine Biegefeder 33 liegt. Die Biegefeder 33 ist einteilig mit dem Stangenkopf 23 ausgebildet und weist eine Mehrzahl um die Pumpenachse 4 gleichmäßig verteilter Federarme 34 auf, die in Richtung zum Ansaugkanal frei vorstehen und im Axialschnitt in dieser Richtung spitzwinklig divergieren. Die freien Enden 35 der Federarme 34 liegen bei Ausgangslage der Kolbeneinheit 3 mit Vorspannung an der zur Pumpenachse 4 schrägen Gleitfläche 36 an, welche durch den Innenkonus 30 gebildet ist; die Federarme 34 können dabei so ausgelegt sein, daß sie in diesem Zustand annähernd geradlinig sind.

Wird die Kolbeneinheit 3 in Richtung des Pumpenhubes (Pfeil 37) in das Zylindergehäuse 2 gedrückt, so gleiten die Federarme 34 unter zunehmender Vorspannung entlang der Gleitfläche 36, bis sie mit ihren freien Enden 35 am Ende des Pumphubes mit geringem Abstand vom Ansaugventil 31 liegen und ihre größte Vorspannung erreicht haben. Die Auslenkung der Federarme 35 erfolgt also radial nach innen zur Pumpenachse 4.

Benachbart zu der dadurch bestimmten Auslenkungsseite der Federarme 34 ist am inneren Ende der Kolbenstange 13 ein Gegenglied 38 vorgesehen, welches durch einen für alle Federarme 34 gemeinsamen, in der Pumpenachse 4 liegenden Mittelstempel 39 gebildet ist, dessen Umfangsfläche im Axialschnitt spitzwinklig in die radial inneren Begrenzungsflächen der Federarme 35 übergeht. Durch dieses Gegenglied 38 ergibt sich eine erhöhte Steifigkeit der Federarme 34 sowie eine Verringerung des freien Volumens der Pumpenkammer 32 am Ende des Pumphubes.

Mit ihren in die Kolbenstange 13 übergehenden Enden liegen die Federarme 34 teilweise innerhalb der Kolbenmanschette 18, so daß sich eine sehr raumsparende und kompakte Ausbildung ergibt. Die radial äußeren, von der Pumpenachse 4 abgekehrten Flächen 40 der Federarme 34 schließen unmittelbar an den Außenumfang des Ventilsitzes 22 an.

Der Auslaß-Kanal 16 der Kolbenstange 13 endet sacklochartig im Bereich des Stangenkopfes 23 und ist über Querkanäle 41 an denjenigen zylindermantelförmigen Raum angeschlossen, welcher zwischen dem Ventilsitz 22 und der Stützfläche 24 innerhalb der Kolbenmanschette 17 liegt.

Am Ende des Pumphubes des Pumpkolbens 28 läuft die Kolbenlippe 18 auf die Ringschulter 29 gemäß Fig. 4 auf, woach die Kolbenstange 13 bis zum Erreichen einer ihr zugeordneten Anschlagstellung noch um einen vorbestimmten Öffnungsweg weiter in das Pumpengehäuse 2 geschoben werden kann. Hierbei wird der Ventilkörper 21 gemäß Fig. 4 vom Ventilsitz 22 abgehoben und dadurch das Auslaß-Ventil 20 geöffnet, so daß das bei geschlossenem Ansaug-Ventil 31 unter Druck in der Pumpenkammer 32 befindliche Medium schlagartig durch das Auslaß-Ventil 20, die Querkanäle 41 und den Auslaß-Kanal 16 entweichen kann. Auf das äußere Ende der Kolbenstange 13 ist beispielsweise ein Austragkopf 42 zur Handbetätigung der Pumpe aufgesetzt, welcher die nicht näher dargestellte Auslaßmündung der Pumpe aufweist. Die Pumpe eignet sich insbesondere zum Dosieren, Zerstäuben und dgl. des auszubringenden Mediums.

Durch die Offnung des Auslaß-Ventiles 20 wird der Kolbenhals 19 unter weiterer bauchiger Aufweitung axial federnd gespannt. Sobald die Kolbeneinheit 3 nach Beendigung des Pumphubes durch Freigabe entlastet wird, wirkt auf sie eine Rückstellkraft, die am Anfang des Rückhubes nicht nur von der Biegefeder 33, sondern bis zum Schließen des Auslaß-Ventiles 20 auch von dem Kolbenhals 19 erzeugt wird. Sobald das Ansaugventil 20 geschlossen ist, führt die Biegefeder 33 die Kolbeneinheit 3 vollends in ihre Ausgangslage gemäß Fig. 2 zurück.

In den Figuren 5 bis 7 sind für einander entsprechende Teile die gleichen Bezugszeichen wie in den Figuren 1 bis 4, jedoch in Fig. 5 mit dem Index «a_{"}, in Fig. 6 mit dem Index «b» und in Fig. 7 mit dem Index «c» verwendet.

Bei der Ausführungsform gemäß Fig. 5 ist die Kolbenstange 13a der Kolbeneinheit 3a über ihre Länge durchgehend einteilig ausgebildet, so daß also die gesamte Kolbeneinheit 3a nur aus zwei Bauteilen, nämlich der Kolbenstange 13a und der Kolbenmanschette 17a, besteht, wobei mit der Kolbenstange 13a gleichzeitig die Rückstellfeder der Pumpe einteilig ausgebildet ist. Im Gegensatz zur Ausführungsform nach den Figuren 2 bis 4 weist der Stangenkopf 23a innerhalb der Federarme 34a der Biegefeder 33a keinen Mittelstempel auf. Die Federarme 34a können gemäß Fig. 5 auch im völlig entspannten Zustand etwa geradlinig sein; sie sind zweckmäßig zu ihren freien Enden 35a in der Dicke gleichmäßig spitzwinklig verjüngt.

Damit die Kolbenmanschette 17a trotz des verhältnismäßig weiten Stangenkopfes 23a am inneren Ende der Kolbenstange 13a und trotz deren einteiliger Ausbildung aus der in Fig. 5 strichpunktiert angedeuteten unmontierten Lage gut in den montierten Zustand überführt werden kann, weist die Kolbenstange 13a zwischen ihrem äußeren Ende 43 und der Stützfläche 24a einen etwa vom lichten Querschnitt der Kolbenmanschette 17a auf den Außenumfang der Stützfläche 24a erweiterten Aufweit-Gleitabschnitt 44 auf, der am Außenumfang der Kolbenstange 13a zwischen zwei Montage-Gleitabschnitten 45, 46 liegt, die über ihre Länge konstante Weite haben, vorzugsweise zylindrisch sind.

Der Aufweit-Gleitabschnitt 44 ist durch einen Umfangsabschnitt gebildet, welcher spitzwinklig kegelstumpfförmig vom kleineren Außendurchmesser des äußeren, bis zum Ende 43 reichenden Montage-Gleitabschnittes 45 auf den größeren Durchmesser des inneren Montage-Gleitabschnittes 46 erweitert ist, welcher gleichen Durchmesser wie die Stützfläche 24a am Außenumfang aufweist und kontinuierlich bis zu dieser reicht. Der Außendurchmesser des äußeren Montage-Gleitabschnittes 45 ist zweckmäßig höchstens so groß wie die lichte Weite der vollständig entspannten Kolbenmanschette 17a bzw. von deren Kolbenhals 19a.

Zur Montage wird die Kolbenmanschette 17a vom äußeren Ende 43 her auf die Kolbenstange 13a gesteckt und über den Aufweit-Gleitabschnitt 44 geschoben, wobei sie federnd aufgeweitet wird. Wenn der Ventilkörper 21 a den Ventilsitz 22a erreicht hat, liegt das freie Ende des Kolbenhalses 19a noch im Bereich des Montage-Gleitabschnittes 46. Nunmehr wird der Kolbenhals 19a von seiner äußeren, der Stützfläche 24a zugehörigen Endfläche her axial federnd gestaucht, bis das äußere Ende des Kolbenhalses 19a die Stützfläche 24a überlaufen hat und unter rückfedernder radialer Verengung in seine der Stützfläche 24a zugehörige Montagestellung springt, in welcher die axiale Vorspannung der Kolbenmanschette 17a in genau vorbestimmter Größe aufrechterhalten bleibt. Die Aufweitung des äußeren Endes des Kolbenhalses 19a kann dabei so erfolgen, daß der Kolbenhals 19a benachbart zur Stützfläche 24a auch mit radial nach innen gerichteter Vorspannung an dem an den Innenumfang der Stützfläche 24a anschließenden Abschnitt der Kolbenstange 13a anliegt.

Der Aufweit-Gleitabschnitt 44, der auch bei zweiteiliger Ausbildung der Kolbenstange gemäß den Figuren 2 und 4 Anwendung finden kann, ist, wie diese Figuren zeigen, zweckmäßig gleichzeitig als Anschlagschulter für den auf den äußeren Endabschnitt der Kolbenstange 13 zu steckenden Austragkopf 42 vorgesehen, so daß durch diese Anschlagschulter die Axiallage des Austragskopfes 42 gegenüber der Kolbenstange 13 genau festgelegt ist. Damit der Austragkopf 42 auf einer verhältnismäßig großen Länge in die Kolbenstange eingreift, beginnt der Aufweit-Gleitabschnitt 44 zweckmäßig etwa in der Mitte der Länge zwischen dem äußeren Ende 43 und der Stützfläche 24a.

Wie Fig. 6 zeigt, kann der Aufweit-Gleitabschnitt 44b auch annähernd bis an die Stützfläche 24b reichen, so daß der innere Montage-Gleitabschnitt 46 gemäß Fig. 5 entfällt und sich die Aufweitung der Kolbenmanschette über einen größeren axialen Verschiebeweg gegenüber der Kolbenstange 13b erstreckt. Des weiteren kann die Stützfläche 24b durch eine vertieft liegende ringförmige Stirnschulter gebildet sein, welche am Außenumfang von einem über sie vorstehenden Bund 47 begrenzt ist, der durch einen geschlossenen Ringbund oder einzelne, über den Umfang verteilten Nocken gebildet sein kann.

Der Außenumfang des Bundes 47 bildet zweckmäßig eine kontinuierliche Fortsetzung des Aufweit-Gleitabschnittes 44b bzw. im Falle der Ausbildung nach Fig. 5 des bis zur Stützfläche reichenden Montage-Gleitabschnittes. Durch den Bund 47 wird das zugehörige Ende des Kolbenhalses der Kolbenmanschette formschlüssig gegen Aufweitung gesichert. Zur Erzielung einer erhöhten, radial verspannten Anlage des äußeren Endes des Kolbenhalses der Kolbenmanschette am Umfang der Kolbenstange 13b kann diese im Anschluß an den Innenumfang der Stützfläche 24b einen Innenbund 48 mit erweitertem Durchmesser aufweisen, an welchem das äußere Ende des Kolbenhalses nach der Montage mit seiner Innenumfangsfläche abgedichtet anliegt.

Wie die Figuren 1, 2 und 4 ferner zeigen, weist das Pumpengehäuse 2 einen über seinen Außenumfang vorstehenden, ringförmigen Flanschrand 49 auf, der zur Anlage der Pumpen an der äußeren Stirnfläche des Gefäßhalses 12 vorgesehen und einteilig mit einem Bauteil des Pumpengehäuses 2, im dargestellten Ausführungsbeispiel mit dem Zylinderdeckel 6, ausgebildet ist. Der Flanschrand liegt am inneren Ende des äußeren hülsenförmigen Ansatzes 8 des Zylinderdeckels 6 und steht über dessen Außenumfang vor.

Zur Abdichtung der Öffnung des Gefäßhalses 12 im Bereich der eingesetzten Schubkolbenpumpe 1 ist eine Ringdichtung 50 vorgesehen, die einteilig mit dem Flanschrand 49 und damit mit dem Zylinderdeckel 6 ausgebildet ist. Die Ringdichtung 50 steht über die durch die innere Stirnfläche des Flanschrandes 49 gebildete, für die Anlage an der Stirnfläche des Gefäßhalses 12 vorgesehene Ringschulter 51 axial nach innen vor. Die durch den Außenumfang der Ringdichtung 50 gebildete Dichtfläche 52 ist zu ihrem inneren Ende spitzwinklig kegelstumpfförmig verjüngt und weist im Anschluß an die Ringschulter 51 ihre größte Weite auf, die geringfügig größer als die Weite der Öffnung des Gefäßhalses 12 ist. Am vorzugsweise zylindrischen Innenumfang liegt die Ringdichtung 50 frei, d.h. mit Radialabstand vom benachbarten Außenumfang des Pumpengehäuses 2 an, so daß sie ohne Verformung des Pumpengehäuses radial nach innen federn kann.

Zur Befestigung der Schubkolbenpumpe 1 am Gefäß 11 dient eine Befestigungskappe 53, welche beispielsweise als Schraubkappe den Gefäßhals 12 am Außenumfang übergreift und mit einer Innenschulter derart an der äußeren ringförmigen Stirnfläche des Flanschrandes 49 anliegt, daß dieser gegen die Stirnfläche des Gefäßhalses 12 gespannt ist und die Ringdichtung 52 unter radialer Dichtpressung in den Gefäßhals 12 eingreift.

Wie Fig. 7 zeigt, kann auch die Befestigungskappe 53c einteilig mit einem Bauteil des Pumpengehäuses 2c, im dargestellten Ausführungsbeispiel mit dem Zylinderdeckel 6c, ausgebildet sein. Die Befestigungskappe 53c bildet mit ihrer Stirnwand zweckmäßig den Flanschrand 49c, der seinerseits sowohl einteilig in den äußeren hülsenförmigen Ansatz 8c des Zylinders 6c wie auch in die Ringdichtung 50c übergeht.

Durch die erfindungsgemäße Ausbildung können Schubkolbenpumpen hergestellt werden, die bei sehr geringer Anzahl von Bauteilen eine sehr sichere Funktion gewährleisten. Bei einer bevorzugten Ausführungsform sind die gesamte Kolbenstange und die Rückstellfeder durch einen einzigen einteiligen Bauteil gebildet; das Zylindergehäuse bzw. dessen Zylinderdeckel kann mit der Befestigungskappe, dem Flanschrand und der Gefäß-Dichtung zu einem Bauteil zusammengefaßt sein.

## Patentansprüche

1. Handbetätigte Schubkolbenpumpe zur Ausgabe von fließfähigen Medien mit einer in einem Zylinder (5) gegen eine Rückstellfeder verschiebbaren Kolbeneinheit (3), deren etwa in der Pumpenachse (4) liegender Pumpkolben (28) mit dem Zylinder (5) eine Pumpenkammer (32) begrenzt, in der die Rückstellfeder liegt, dadurch gekennzeichnet, daß die Rückstellfeder durch mindestens eine stabförmige Biegefeder (33) gebildet ist und einen Bauteil mit der Kolbeneinheit (3) bildet.

2. Schubkolbenpumpe nach Anspruch 1, dadurch gekennzeichnet, daß die Biegefeder (33) an einer zur Pumpenachse (4) schrägen Gleitfläche (36) geführt ist, die insbesondere unmittelbar im Anschluß an die Kolbenlaufbahn (27) des Zylinders (5) vorgesehen und durch einen über eine Ringschulter (29) an die Kolbenlaufbahn (27) anschließenden Innenkonus (30) gebildet ist.

3. Schubkolbenpumpe nach Anspruch 1 oder 2, dadurch gekennzeichnet, daß die Biegefeder (33) mehrere um die Pumpenachse (4) verteilte, frei vorstehende Federarme (34) aufweist, die vorzugsweise in entspanntem Zustand und/oder in vorgespannter Ausgangslage in Richtung zu ihren freien Enden (35) divergieren, wobei die Biegefedern (33) insbesondere in entspanntem Zustand und/oder in Ausgangslage der Kolbeneinheit (3) annähernd geradlinig sind und spitzwinklig divergieren.

4. Schubkolbenpumpe nach einem der vorhergehenden Ansprüche, dadurch gekennzeichnet, daß benachbart zur Auslenkungsseite der Biegefeder (33) für diese ein Gegenglied (38) vorgesehen ist, das benachbart zu dem an der Kolbeneinheit (3) angeordneten Ende der Biegefeder (33) liegt und vorzugsweise durch einen gemeinsamen Mittelstempel (39) für alle Biegefedern (33) gebildet ist.

5. Schubkolbenpumpe nach einem der vorhergehenden Ansprüche, dadurch gekennzeichnet, daß die Biegefeder (33) einen einteiligen Bauteil mit der Kolbenstange (13) der Kolbeneinheit (3) und deren inneres Ende bildet und aus Kunststoff besteht.

6. Schubkolbenpumpe nach einem der vorhergehenden Ansprüche, dadurch gekennzeichnet, daß die Biegefeder (33) wenigstens teilweise innerhalb einer hülsenförmigen Kolbenmanschette (17) des Pumpkolbens (28) liegt, wobei die Biegefeder (33) mit ihrer radial äußeren Fläche (40) an einen Auslaß-Ventilsitz (22) für einen mit der axial gegenüber der Kolbenstange (13) verschiebbaren, mit der Kolbenmanschette (17) integrierten Ventilkörper (21) anschließt.

7. Schubkolbenpumpe nach einem der Ansprüche 1 bis 6, dadurch gekennzeichnet, daß die Kolbenstange (13a) zwischen ihrem äußeren Ende (43) und einer Stützfläche (24a) einen etwa vom lichten Querschnitt der Kolbenmanschette (17a) mindestens auf den Außenumfang der Stützfläche (24a) in Richtung zu dieser erweiterten und bis zur Stützfläche (24a) reichenden Aufweit- und Montage-Gleitabschnitt (44, 45, 46) für die Kolbenmanschette (17a) aufweist.

8. Schubkolbenpumpe nach Anspruch 7, dadurch gekennzeichnet, daß der an das äußere verjüngte Ende und/oder der an das innere erweiterte Ende des Aufweit-Gleitabschnittes (44) anschließende Montage-Gleitabschnitt (45, 46) im wesentlichen durchgehend zylindrisch und der Aufweit-Gleitabschnitt (44) im Abstand vom äußeren Ende (43) der Kolbenstange (13a) etwa in der Mitte zwischen dem äußeren Ende (43) und der Stützfläche (24a) vorgesehen ist und eine Anschlagschulter für einen auf den äußeren Endabschnitt der Kolbenstange (13a) zu steckenden Austragkopf (42) bildet.

9. Schubkolbenpumpe nach Anspruch 7 oder 8, dadurch gekennzeichnet, daß die Stützfläche (24a) und der Ventilsitz (22a) der Kolbenstange (13a) durch einen einteiligen Bauteil gebildet sind, wobei vorzugsweise die Kolbenstange (13a) durchgehend einteilig ausgebildet ist.

10. Schubkolbenpumpe nach einem der Ansprüche 1 bis 9, dadurch gekennzeichnet, daß eine Ringdichtung (50) einteilig mit einem Flanschrand (49) zur Befestigung der Pumpe ausgebildet ist.

11. Schubkolbenpumpe nach Anspruch 10, dadurch gekennzeichnet, daß die Ringdichtung (50) über die innere Stirnseite des Flanschrandes (49) vorsteht und eine spitzwinklig kegelstumpfförmige Dichtfläche (52) aufweist, wobei die Dichtfläche (52) der Ringdichtung (50) an eine Ringschulter (51) des Flanschrandes (49) anschließt sowie eine gegenüber der Weite der Gefäß-Öffnung größte Weite hat.

12. Schubkolbenpumpe nach einem der vorhergehenden Ansprüche, dadurch gekennzeichnet, daß die Ringdichtung (50c) einteilig mit einer Befestigungskappe (53c) der Pumpe (1c) ausgebildet ist, über deren den Flanschrand (49c) bildende Stirnwand der Zylinderdeckel (6c) nach außen und die Ringdichtung (50c) nach innen vorsteht.

## Claims

1. Manually operated thrust piston pump for the delivery of fluid media, with a piston unit (3) displaceable in a cylinder (5) counter to at least one restoring spring and whose piston pump (28) located roughly in the pump axis (4) defines a pump chamber (32) together with the cylinder (5), in which is located the restoring spring, characterized in that the restoring spring is formed by at least one bar-like bending spring (33) and forms one component with the piston unit (3).

2. Thrust piston pump according to claim 1, characterized in that the bending spring (33) is guided on a sliding surface (36) which slopes with respect to the pump axis (4) and which is particularly provided directly following the piston path (27) of the cylinder (5) and is formed by an internal cone (30) linked by means of a ring shoulder (29) to the piston path (27).

3. Thrust piston pump according to claims 1 or 2, characterized in that the bending spring (33) has a plurality of freely projecting spring arms (34) distributed round the pump axis (4) and which preferably in the relieved state and/or in the pretensioned initial position diverge in the direction of their free ends (35) and particularly in the relieved state and/or the initial position of the piston unit (3) the bending springs (33) are approximately linear and preferably diverge in acute-angled manner.

4. Thrust piston pump according to one of the preceding claims, characterized in that adjacent to the deflection side of the bending springs (33) a counter-member (38) is provided for the same and which is located adjacent to the end of the bending spring (33) positioned on the piston unit (3), whilst preferably being formed by a common centre ram (39) for all the bending springs (33).

5. Thrust piston pump according to one of the preceding claims, characterized in that the bending springs (33) forms a one-part component with the piston rod (13) of piston unit (3) and the inner end thereof, being made from plastic.

6. Thrust piston pump according to one of the preceding claims, characterized in that the bending spring (33) is at least partly located within a sleeve- like piston collar (17) of the piston pump (28), the radially outer face (40) of the bending spring (33) being connected on to a discharge valve seat (22) for a valve body (21) integrated with the piston collar (17) and which is axially displaceable with respect to the piston rod (13).

7. Thrust piston pump according to one of the claims 1 to 6, characterized in that the piston rod (13a) is provided between its outer end (43) and a supporting surface (24a) with a widening and assembly sliding portion (44, 45, 46) for the piston collar (17a) widened from the internal cross-section of the piston collar (17a) at least to the outer circumference of the supporting surface (24a) in the direction of the latter and extended up to the latter.

8. Thrust piston pump according to claim 7, characterized in that the assembly sliding portion (45, 46) connected on to the outer tapered end and/or the inner widened end of the widening sliding portion (44) is substantially cylindrical throughout and the widening sliding portion (44) is provided at a distance from the outer end (43) of the piston rod (13a) roughly in the centre between the outer end (43) and the supporting surface (24a) and forms a stop shoulder for a discharge head (42) to be mounted on the outer end portion of the piston rod (13a).

9. Thrust piston pump according to claims 7 or 8, characterized in that the supporting surface (24a) and valve seat (22a) of the piston rod (13a) are formed by a one-part component, the piston rod (13a) preferably being constructed in one piece throughout.

10. Thrust piston pump according to one of the claims 1 to 9, characterized in that a ring packing (50) is constructed in one piece with the flange edge (49) for fixing the pump.

11. Thrust piston pump according to claim 10, characterized in that the ring packing (50) projects over the inner end face of the flange edge (49) and has an acute-angled, frustum-shaped sealing surface (52), the sealing surface (52) of the ring packing (50) is connected on to a ring shoulder (51) of the flange edge (49) and has a maximum width which is larger than the vessel opening width.

12. Thrust piston pump according to one of the preceding claims, characterized in that the ring packing (50c) is constructed in one piece with a fastening cap (53c) of the pump (1 c), the cylinder cover (6c) projecting outwards and the ring packing (50c) inwards over its end wall forming the flange edge (49c).

## Revendications

1. Pompe à piston de poussée à manoeuvre manuelle pour l'émission de milieux fluides avec une unité de piston (3) déplaçable dans un cylindre (5) contre un ressort de rappel, dont le piston de pompage (28) situé sensiblement dans l'axe de la pompe (4) délimite avec le cylindre (5) une chambre de pompe (32) dans laquelle se trouve le ressort de rappel, caractérisée en ce que le ressort de rappel est constitué par au moins un ressort de flexion (33) et constitue un élément fonctionnel avec l'unité de piston (3).

2. Pompe à piston de poussée selon la revendication 1, caractérisée en ce que le ressort de flexion (33) est guidée sur une surface de glissement (36) oblique par rapport à l'axe de la pompe (4), qui, en particulier, est prévue avec un raccordement direct à la voie de déplacement (27) du cylindre (5) et est constituée par un cône intérieur (30) se raccordant au moyen d'un épaulement annulaire (29) à la voie de déplacement du piston (27).

3. Pompe à piston de poussée selon la revendication 1 ou 2, caractérisée en ce que le ressort de flexion (33) présente plusieurs bras de ressorts (34) répartis autour de l'axe de la pompe (4), qui font saillie librement et qui, de préférence, à l'état détendu et/ou en position initiale précontrainte, divergent en direction de leurs extrémités libres (35), les ressorts de flexion (33) étant, en particulier à l'état détendu et/ou en position initiale de l'unité de piston (3) sensiblement rectilignes et divergeant suivant un angle aigu.

4. Pompe à piston de poussée selon l'une des revendications qui précédent caractérisée en ce qu'il est prévu pour le ressort de flexion (33) un contre- élément (38) voisin du côté de la déviation du ressort de flexion (33), qui est voisin de l'extrémité du ressort de flexion (33) disposée sur l'unité de piston (3) et qui est constitué de préférence par un tampon central (39) commun pour tous les ressorts de flexion (33).

5. Pompe à piston de poussée selon l'une des revendications qui précédent, caractérisée en ce que le ressort de flexion (33) constitue un élément fonctionnel d'une seule pièce avec la tige de piston (13) de l'unité de piston (3) et son extrémité intérieure, et est constitué en matière plastique.

6. Pompe à piston de poussée selon l'une des revendications qui précédent, caractérisée en ce que le ressort de flexion (33) se trouve au moins en partie, à l'intérieur d'une garniture de piston (17) en forme de manchon du piston de pompage (28) et en ce que le ressort de flexion (33) se raccorde par sa surface extérieure (40) radiale à un siège de soupape de sortie (22) pour un corps de soupape (21) intégré avec la garniture de piston (17), qui est mobile axialement par rapport à la tige de piston (13).

7. Pompe à piston de poussée selon l'une des revendications 1 à 6, caractérisée en ce que la tige de piston (13a) présente entre son extrémité extérieure (43) et une surface d'appui (24a) une partie glissante d'élargissement et de montage (44, 45, 46) pour la garniture de piston (17a) s'étendant approximativement à partir de la section intérieure de la garniture de piston (17a), au moins sur le pourtour extérieur de la surface d'appui (24a) en direction de cette dernière élargie et jusqu'à la surface d'appui (24a).

8. Pompe à piston de poussée selon la revendication 7, caractérisée en ce que la partie de glissement-montage (45, 46) se raccordant à l'extrémité extérieure rétrécie et/ou à l'extrémité intérieure élargie de la partie de glissement-élargissement (45, 46) est prévue avec une forme essentiellement cylindrique continue et à quelque distance de l'extrémité extérieure (43) de la tige de piston (13a), approximativement à une même distance de l'extrémité extérieure (43) et de la surface d'appui (24a) et constitue un épaulement de butée pour une tête de décharge (42) à enfoncer sur la partie d'extrémité extérieure de la tige de piston (13a).

9. Pompe à piston de poussée selon la revendication 7 ou 8, caractérisée en ce que la surface d'appui (24a) et le siège de soupape (22a) de la tige de piston (13a) sont constitués par un bloc fonctionnel d'une seule pièce, la tige de piston (13a) étant, de préférence, constituée d'une seule pièce continue.

10. Pompe à piston de poussée selon l'une des revendications 1 à 9, caractérisée en ce qu'un joint d'étanchéité annulaire (50) est constitué d'une seule pièce avec un rebord (49) pour la fixation de la pompe.

11. Pompe à piston de poussée selon la revendication 10, caractérisée en ce que le joint d'étanchéité annulaire (49) fait saillie sur la face frontale du rebord 49 et présente une surface de contact (52) en forme de tronc de cône à angle aigu, laquelle surface de contact (52) du joint d'étanchéité annulaire (50) se raccorde à un épaulement annulaire (51) du rebord (49) et à une largeur maximale qui est supérieure à la largeur de l'ouverture du récipient.

12. Pompe à piston de poussée selon l'une des revendications qui précède, caractérisée en ce que le joint d'étanchéité annulaire (50c) est constitué d'une seule pièce avec un capuchon de fixation (53c) de la pompe (10) sur lequel le paroi frontale du couvercle de cylindre (60) constituant le rebord (49c) fait saillie vers l'extérieur et le joint d'étanchéité annulaire (50c) fait saillie vers l'intérieur.
